# FASCICULE DE BREVET EUROPEEN

(11) **EP 2 616 623 B1**
(45) Date de publication et mention de la délivrance du brevet: **02.03.2016**
(21) Numéro de dépôt: 11764832.9
(22) Date de dépôt: 02.09.2011
(51) Int. Cl.: E21B 6/00, E21B 6/04

(54) **APPAREIL ROTOPERCUTANT HYDRAULIQUE DESTINÉ À LA PERFORATION DE TROUS DE MINE**
HYDRAULISCHER DREHSCHLAGBOHRER ZUM BOHREN VON MINENLÖCHERN
HYDRAULIC ROTARY PERCUSSION APPARATUS FOR BORING MINE HOLES

(30) Priorité: 13.09.2010 FR 1057262
(43) Date de publication de la demande: 24.07.2013
(73) Titulaire: Montabert, 69800 Saint Priest (FR)
(72) Inventeur: COMARMOND, Jean-Sylvain, F-69390 Vourles (FR)
(74) Mandataire: Delorme, Nicolas
(86) Numéro de dépôt international: PCT/FR2011/052008
(87) Numéro de publication internationale: WO 2012/089949

(56) Documents cités:
- GB-A- 670 538
- GB-A- 1 343 857
- US-A- 3 074 381
- US-A- 3 807 512
- US-A- 3 822 752

## Description

La présente invention concerne un appareil rotopercutant hydraulique du type perforatrice, destiné à la perforation de trous de mine.

Des machines de forage sont utilisées dans diverses applications, telles que le forage de carrières, de tunnels ou de mines. Ces machines sont composées d'une partie porteuse, dite porteur, sur laquelle se trouve une glissière, cette dernière recevant un appareil rotopercutant, du type perforatrice.

Un appareil rotopercutant est généralement constitué d'un mécanisme de frappe et d'un mécanisme de rotation. Cet appareil, installé sur le porteur, reçoit alors une puissance hydraulique et la transforme en puissance mécanique de frappe et de rotation pour effectuer les trous de minage grâce à un emmanchement, une barre de forage et un taillant en contact avec le rocher.

Le mécanisme de frappe est généralement assemblé rigidement dans le carter de l'appareil rotopercutant alors que le mécanisme de rotation comprenant un moteur monté latéralement sur un axe parallèle à celui du mécanisme de frappe, entraîne en rotation, par l'intermédiaire de pignons de réduction, l'emmanchement de la barre de forage. Cet emmanchement est donc animé d'un mouvement de rotation et reçoit les chocs, fournis par le piston, du mécanisme de frappe.

L'inconvénient de cette solution classique réside dans le coût important de l'appareil, dû à la présence de pignons qui sont des pièces chères et dont l'implantation dans l'appareil nécessite des dispositifs mécaniques coûteux.

Le document FR 2 902 821 décrit un appareil rotopercutant comprenant un carter formant support, et un mécanisme de frappe comportant un corps longitudinal, monté en rotation dans le carter suivant l'axe du corps, comprenant un cylindre s'étendant selon l'axe du corps, un piston de frappe monté coulissant à l'intérieur du cylindre et destiné à venir frapper un emmanchement couplé à au moins une barre de forage, et un dispositif de distribution agencé pour commander un déplacement alternatif du piston de frappe suivant l'axe du corps. L'appareil rotopercutant comprend en outre un moteur agencé pour entraîner en rotation le corps du mécanisme de frappe selon un axe de rotation sensiblement coïncidant à l'axe du corps.

Le dispositif de distribution appartenant à l'appareil rotopercutant décrit le document FR 2 902 821 comprend, bien que non représenté sur les figures, un distributeur annulaire disposé autour du piston de frappe.

Une telle solution technique permet de pallier les inconvénients de la solution classique précédemment décrite, mais implique, du fait de la présence d'un distributeur annulaire de grand diamètre, une largeur accrue de l'appareil et des fuites importante de fluide sous pression provoquant une diminution du rendement de l'appareil.

Les difficultés techniques de cette solution résident également dans le fait qu'en cas de fonctionnement en rotation, c'est-à-dire sans alimentation du mécanisme de frappe, le corps de ce mécanisme peut être amené en contact de frottement intense sur la paroi interne arrière du carter de l'appareil.

Le document GB 670 538 divulgue un appareil rotopercutant pneumatique, comportant un carter, et un mécanisme de frappe pneumatique comportant un corps longitudinal, monté en rotation dans le carter suivant l'axe du corps, comprenant un cylindre s'étendant selon l'axe du corps, un piston de frappe monté coulissant à l'intérieur du cylindre et agencé pour venir frapper un emmanchement d'une barre de forage, et un dispositif de distribution agencé pour commander un déplacement alternatif du piston de frappe suivant l'axe du corps. Le dispositif de distribution comprend un raccord entourant le corps du mécanisme de frappe et destiné à être raccordé à une source d'air comprimé, et différents canaux agencés pour permettre l'alimentation en air comprimé des volumes disposés de part et d'autre du piston de frappe afin d'assurer son déplacement alternatif, les différents canaux étant ménagés sur le raccord, le carter et le piston de frappe lui-même.

Un tel dispositif de distribution a notamment pour conséquence de complexifier la structure de l'appareil rotopercutant.

L'appareil rotopercutant décrit dans le document GB 670 538 comprend en outre un moteur pneumatique agencé pour entraîner en rotation le corps du mécanisme de frappe selon un axe de rotation sensiblement coïncidant à l'axe du corps.

Or, l'utilisation d'un moteur pneumatique impose la présence de pignons et de roues dentées pour transmettre le couple de rotation au corps du mécanisme de frappe, ce qui augmente de manière importante le coût de l'appareil.

La présente invention vise à remédier à tout ou partie de ces inconvénients.

Le problème technique à la base de l'invention consiste notamment à fournir un appareil rotopercutant hydraulique qui soit de structure simple, économique et compacte, et qui présente un rendement amélioré.

A cet effet, la présente invention concerne un appareil rotopercutant hydraulique du type perforatrice, destiné à la perforation de trous de mine, comportant :
- un carter formant support,
- un mécanisme de frappe comportant un corps longitudinal, monté en rotation dans le carter suivant l'axe du corps, comprenant un cylindre s'étendant selon l'axe du corps, un piston de frappe monté coulissant à l'intérieur du cylindre et destiné à venir frapper un emmanchement couplé à une barre de forage équipée d'un outil, et un dispositif de distribution agencé pour commander un déplacement alternatif du piston de frappe suivant l'axe du corps,
- un moteur agencé pour entraîner en rotation le corps du mécanisme de frappe selon un axe de rotation sensiblement coïncidant à l'axe du corps,
   caractérisé en ce que le mécanisme de frappe comprend un couvercle de fermeture monté sur le corps et agencé pour fermer l'une des extrémités du corps, le couvercle de fermeture étant couplé en rotation à un arbre de sortie du moteur et comportant au moins en partie le dispositif de distribution.

Le fait que le couvercle de fermeture comporte au moins en partie le dispositif de distribution permet d'obtenir un appareil rotopercutant plus compact, et d'utiliser un distributeur de plus faibles dimensions, ce qui limite les fuites de fluide sous pression et donc améliore le rendement de l'appareil.

De plus, le fait que l'appareil rotopercutant est hydraulique, et donc que le moteur est un moteur hydraulique et que le mécanisme de frappe est un mécanisme de frappe hydraulique, permet de s'affranchir de la présence de pignons et de roues dentées, ce qui diminue le coût de l'appareil.

De façon avantageuse, le couvercle de fermeture est directement couplé en rotation à l'arbre de sortie du moteur.

Avantageusement, l'appareil comprend un circuit d'alimentation en fluide haute pression, un circuit de retour basse pression, et une chambre de poussée délimitée au moins en partie par le corps et le piston de frappe et agencée pour être mise alternativement en relation avec le circuit d'alimentation et le circuit de retour, sous l'action du dispositif de distribution.

De préférence, le dispositif de distribution comporte un distributeur et des moyens de pilotage du mouvement du distributeur ménagés au moins en partie dans le couvercle de fermeture.

Selon un premier mode de réalisation, le distributeur est monté dans un premier alésage ménagé dans le couvercle de fermeture.

De préférence, le distributeur comprend une première face de pilotage et une deuxième face de pilotage opposée à la première face, et les moyens de pilotage comportent au moins un premier canal de pilotage débouchant d'une part dans le cylindre et d'autre part dans une première portion du premier alésage située du côté de la première face du distributeur, et un deuxième canal de pilotage débouchant d'une part dans le cylindre et d'autre part dans une deuxième portion du premier alésage située du côté de la deuxième face du distributeur, les premier et deuxième canaux de pilotage étant ménagés au moins en partie dans le couvercle de fermeture et étant agencés pour piloter le distributeur en fonction de la position du piston de frappe dans le cylindre.

Selon un deuxième mode de réalisation, le distributeur comprend une portion centrale, une première portion d'extrémité s'étendant parallèlement à l'axe du distributeur et une deuxième portion d'extrémité antagoniste à la première portion d'extrémité et s'étendant parallèlement à l'axe du distributeur, la portion centrale est montée coulissante dans un deuxième alésage ménagé dans le corps du mécanisme de frappe, la première portion d'extrémité est montée coulissante dans un logement ménagé dans le couvercle de fermeture et débouchant dans le deuxième alésage, et la deuxième portion d'extrémité est montée coulissante dans un logement ménagé dans le corps et débouchant dans le deuxième alésage.

Avantageusement, les moyens de pilotage comportent une première chambre de pilotage délimitée par l'extrémité libre de la première portion d'extrémité et le couvercle de fermeture, une deuxième chambre de pilotage délimitée par l'extrémité libre de la deuxième portion d'extrémité et le corps, un premier canal de pilotage relié en permanence au circuit d'alimentation et débouchant dans la première chambre de pilotage, et un deuxième canal de pilotage débouchant d'une part dans le cylindre et d'autre part dans la deuxième chambre de pilotage, le deuxième canal de pilotage étant agencé pour être mis alternativement en relation avec le circuit d'alimentation et le circuit de retour, en fonction de la position du piston de frappe dans cylindre. Avantageusement, le premier canal de pilotage est ménagé au moins en partie dans le couvercle de fermeture.

De préférence, la deuxième portion d'extrémité présente une section supérieure à celle de la première portion d'extrémité.

Selon un troisième mode de réalisation, le distributeur est monté coulissant dans le cylindre et comporte une portion tubulaire dont l'extrémité tournée vers le piston de frappe est obturée par une paroi de fond délimitant, avec le piston de frappe et le corps, la chambre de poussée.

Avantageusement, les moyens de pilotage comportent au moins une première chambre de pilotage délimitée au moins en partie par le couvercle de fermeture et la portion tubulaire du distributeur, et un premier canal de pilotage débouchant d'une part dans la première chambre de pilotage et d'autre part dans le cylindre, le premier canal de pilotage étant agencé pour être relié alternativement au circuit d'alimentation et au circuit de retour, en fonction de la position du piston de frappe dans le cylindre.

De façon préférentielle, la paroi de fond du distributeur possède au moins un orifice calibré, de préférence axial, agencé pour mettre en communication la chambre de poussée et la première chambre de pilotage.

De façon avantageuse, le dispositif de distribution comprend une portion de poussée s'étendant parallèlement à l'axe du distributeur et montée coulissante dans un logement ménagé dans le couvercle de fermeture, la portion de poussée comprenant une première extrémité et une deuxième extrémité, opposée à la première extrémité, agencée pour coopérer avec la paroi de fond du distributeur, et les moyens de pilotage comportent au moins une deuxième chambre de pilotage délimitée par le couvercle de fermeture et la première extrémité de la portion de poussée, et un deuxième canal de pilotage débouchant dans la deuxième chambre de pilotage et relié en permanence au circuit d'alimentation. Selon un mode de réalisation, la portion de poussée est solidaire du distributeur et s'étend à partir de la paroi de fond de ce dernier. Selon un autre mode de réalisation, la portion de poussée n'est pas solidaire du distributeur, et est formée par une pièce indépendante de ce dernier.

De préférence, le distributeur est monté coulissant dans le cylindre entre une première position, dite rapprochée, dans laquelle la portion tubulaire du distributeur est située à proximité du couvercle de fermeture, et de préférence prend appui contre le couvercle de fermeture, et une deuxième position, dite éloignée, dans laquelle la portion tubulaire du distributeur est située à distance du couvercle de fermeture, et en ce que le piston de frappe est agencé pour déplacer le distributeur de la deuxième position vers la première position lors de sa course de recul. Ces dispositions permettent d'une part de simplifier le dispositif de distribution, et d'autre part d'améliorer le rendement de l'appareil puisqu'il n'est plus nécessaire d'injecter de l'huile pour actionner le distributeur vers sa deuxième position.

Préférentiellement, le dispositif de distribution comprend au moins un premier canal de distribution débouchant d'une part dans le cylindre ou l'alésage dans lequel est monté le distributeur et d'autre part dans une première chambre annulaire délimitée par le carter et le corps et reliée au circuit d'alimentation, et un deuxième canal de distribution débouchant d'une part dans le cylindre ou l'alésage dans lequel est monté le distributeur et d'autre part dans une deuxième chambre annulaire délimitée par le carter et le corps et reliée au circuit de retour, les premier et second canaux de distribution étant agencés pour être reliés alternativement à la chambre de poussée sous l'action du distributeur. Avantageusement, les premier et second canaux de distribution sont agencés pour être reliés alternativement à la chambre de poussée à travers le distributeur.

Selon une variante de réalisation, l'appareil comprend des moyens de roulement disposés entre le couvercle de fermeture et le carter. De tels moyens de roulement permettent de supporter les efforts en translation induits sur le corps et d'éviter d'éventuels frottements mécaniques entre le couvercle de fermeture et le carter.

De façon préférentielle, l'appareil comprend un emmanchement comprenant une première portion couplée en rotation au corps du mécanisme de frappe et une deuxième portion couplée en rotation à au moins une barre de forage comportant un outil destiné à être en contact d'une roche à perforer.

L'appareil comprend avantageusement un circuit d'injection de fluide agencé pour amener un fluide d'injection d'une conduite d'amenée de fluide jusqu'à l'outil et la roche à perforer de manière à extraire, durant le forage, les débris de roche hors d'un trou de mine.

De préférence, le corps délimite, avec le piston de frappe, une chambre de recul reliée en permanence à une source d'alimentation à haute pression et agencée pour rappeler le piston de frappe vers une position éloignée de l'emmanchement.

De toute façon l'invention sera bien comprise à l'aide de la description qui suit en référence au dessin schématique annexé représentant, à titre d'exemples non limitatifs, plusieurs formes d'exécution de cet appareil rotopercutant hydraulique.
Figure 1 est une vue en coupe longitudinale d'un appareil rotopercutant suivant une première forme d'exécution de l'invention ;
Figure 2 est une vue partielle en coupe longitudinale d'un appareil rotopercutant suivant une deuxième forme d'exécution de l'invention.
Figure 3 est une vue en coupe longitudinale d'un appareil rotopercutant suivant une troisième forme d'exécution de l'invention.
Figures 4 et 5 sont des vues en coupe longitudinale d'un appareil rotopercutant suivant une quatrième forme d'exécution de l'invention, montrant respectivement l'appareil dans deux positions de fonctionnement différentes.
Figure 6 est une vue partielle en coupe longitudinale, à échelle agrandie, d'une variante de réalisation du dispositif de distribution représenté sur les figures 4 et 5.

La figure 1 représente un appareil rotopercutant hydraulique 2 du type perforatrice, destiné à la perforation de trous de mine.

L'appareil rotopercutant 2 comporte un carter 3 auquel sont raccordés un circuit d'alimentation en fluide haute pression 4 et un circuit de retour basse pression 5. Le carter 3 est équipé d'un moteur hydraulique 6 comportant un arbre de sortie 7, le moteur hydraulique 6 étant situé à l'arrière de l'appareil.

L'appareil rotopercutant 2 comporte en outre un mécanisme de frappe comprenant un corps 8, sensiblement cylindrique, monté libre en rotation dans le carter 3 suivant l'axe A du corps et dans lequel est ménagé un cylindre 9 s'étendant suivant l'axe du corps 8. Le mécanisme de frappe comprend également un piston de frappe 11 monté coulissant à l'intérieur du cylindre 9, et un couvercle de fermeture 12 monté fixe sur le corps 8 et agencé pour fermer une première extrémité du corps. Le couvercle de fermeture 12 est couplé en rotation à l'axe de sortie 7 du moteur hydraulique 6. L'accouplement est réalisé par l'intermédiaire d'un entraînement coaxial direct, par exemple du type arbre et logement cannelés ou accouplement élastique.

Il doit être noté que l'axe A du corps 8 et du couvercle de fermeture 12 coïncident avec l'axe de rotation B du moteur 6. De ce fait, le moteur hydraulique 6 est agencé pour entraîner en rotation, dans le carter 3, le corps 8 autour de l'axe A de ce dernier.

L'appareil rotopercutant 2 comprend un emmanchement 13 comprenant une première portion 13a couplée en rotation au corps 8 et une deuxième portion 13b destinée à être couplée en rotation à au moins une barre de forage (non représentée sur les figures) comportant un outil destiné à être en contact d'une roche à perforer.

L'appareil rotopercutant 2 comprend également une chambre de poussée 14 délimitée par le corps 8, le piston de frappe 11 et le couvercle de fermeture 12, et une chambre de recul 15 soumise à la pression d'alimentation de la source haute pression, et délimitée par le corps 8 et le piston de frappe 11.

L'appareil rotopercutant 2 comporte de plus un dispositif de distribution agencé pour commander un déplacement alternatif du piston de frappe 11 à l'intérieur du cylindre 9. Le dispositif de distribution comporte un distributeur 16 monté coulissant dans un alésage 17 ménagé dans le couvercle de fermeture 12, le distributeur 16 comprenant une première face de pilotage et une deuxième face de pilotage opposée à la première face.

Le dispositif de distribution comprend en outre un premier canal de distribution 18 débouchant d'une part dans l'alésage 17 et d'autre part dans une première chambre annulaire 19 délimitée par le carter 3 et le corps 8 et reliée au circuit d'alimentation 4, et un deuxième canal de distribution 20 débouchant d'une part dans l'alésage 17 et d'autre part dans une deuxième chambre annulaire 21 délimitée par le carter 3 et le corps 8 et reliée au circuit de retour 5. Les premier et second canaux de distribution 18, 20 sont ménagés en partie dans le couvercle de fermeture 12 et en partie dans le corps 8, et sont agencés pour être reliés alternativement à la chambre de poussée 14 sous l'action du distributeur 16 et par l'intermédiaire d'un canal de liaison 22, ménagé dans le couvercle de fermeture 12, débouchant d'une part dans l'alésage 17 et d'autre part dans la chambre de poussée 14. De ce fait, la chambre de poussée 14 est destinée à être reliée alternativement au circuit d'alimentation 4 et au circuit de retour 5.

L'alternance des pressions, haute puis basse, dans la chambre de poussée 14, provoque, de façon connue, le mouvement alternatif du piston 11 à l'intérieur du cylindre 9 et la frappe du piston de frappe 11 sur l'emmanchement 13.

Le dispositif de distribution comprend également des moyens de pilotage agencés pour piloter le déclenchement du mouvement du distributeur 16. Les moyens de pilotage comportent un premier canal de pilotage 23 débouchant d'une part dans le cylindre 9 et d'autre part dans l'alésage 17 en regard de la première face du distributeur 11, et un deuxième canal de pilotage 24 débouchant d'une part dans le cylindre 9 et d'autre part dans l'alésage 17 en regard de la deuxième face du distributeur 11. Les premier et deuxième canaux de pilotage 23, 24 sont ménagés en partie dans le couvercle de fermeture 12 et dans le corps 8. Les premier et deuxième canaux de pilotage 23, 24 sont agencés pour piloter le distributeur 16 en fonction de la position du piston de frappe 11 dans le cylindre 9, et plus particulièrement pour déclencher le déplacement du distributeur 16 soit dans un sens soit dans l'autre sens selon la position du piston de frappe 11 dans le cylindre.

Avantageusement, l'appareil rotopercutant 2 comprend un circuit d'injection de fluide 25 agencé pour amener un fluide d'injection d'une conduite d'amenée de fluide jusqu'à l'outil et la roche à perforer de manière à extraire, durant le forage, les débris de roche hors d'un trou de mine.

Lorsque le mécanisme de frappe de l'appareil rotopercutant 2 représenté sur la figure 1 est alimenté par le circuit d'alimentation 4, le volume 28 délimité par le couvercle et le flasque est également sous pression, et pousse l'ensemble formé par le corps 8 et le couvercle de fermeture 12 en appui contre une butée à billes 29 disposée entre le corps 8 et un guide avant 31 du carter. Ces dispositions permettent de limiter les frottements entre le corps et le couvercle d'une part et le carter d'autre part.

Cependant, lorsque le mécanisme de frappe n'est pas alimenté, l'opérateur peut provoquer une poussée importante de la barre de forage sur l'emmanchement 13 qui repousse alors le corps 8 et le couvercle de fermeture contre le flasque 27, ce qui provoque des frottements importants entre le couvercle de fermeture et le carter pouvant nuire au fonctionnement de l'appareil rotopercutant.

La figure 2 représente un appareil rotopercutant 2 selon une seconde forme d'exécution qui permet de pallier cet inconvénient.

Selon cette seconde forme d'exécution, l'appareil rotopercutant comprend une butée à billes 26 ou à rouleaux disposée entre le couvercle de fermeture 12 et le carter 3, et plus particulièrement entre la face du couvercle de fermeture 12 opposée au piston de frappe 11 et un flasque arrière 27 du carter 3.

La présence de la butée à billes 26 évite un contact dommageable entre le couvercle de fermeture 12 et le flasque 27 fixé au carter 3, y compris lorsque le mécanisme de frappe n'est pas alimenté.

La figure 3 représente un appareil rotopercutant 2 selon une troisième forme d'exécution. Selon cette troisième forme d'exécution, le distributeur 32 comprend une portion centrale 33, une première portion d'extrémité 34 s'étendant selon l'axe du distributeur et présentant une section inférieure à celle de la portion centrale, et une deuxième portion d'extrémité 35, antagoniste à la première portion d'extrémité, s'étendant selon l'axe du distributeur et présentant une section inférieure à celle de la portion centrale 33 et supérieure à celle de la première portion d'extrémité 34.

La portion centrale 33 est montée coulissante dans un alésage 36 ménagé dans le corps 8 du mécanisme de frappe, tandis que la première portion d'extrémité 34 est montée coulissante dans un logement de forme complémentaire ménagé dans le couvercle de fermeture 12 et débouchant dans l'alésage 36, et la deuxième portion d'extrémité 35 est montée coulissante dans un logement de forme complémentaire ménagé dans le corps 8 et débouchant dans l'alésage 36.

Les moyens de pilotage comportent une première chambre de pilotage 37 délimitée par l'extrémité libre de la première portion d'extrémité 34 et le couvercle de fermeture 12, et un premier canal de pilotage 38 débouchant d'une part dans la chambre annulaire 19 reliée en permanence au circuit d'alimentation et d'autre part dans la première chambre de pilotage 37. Les moyens de pilotage comportent également une deuxième chambre de pilotage 39 délimitée par l'extrémité libre de la deuxième portion d'extrémité 35 et le corps 8, et un deuxième canal de pilotage 41 débouchant d'une part dans le cylindre 9 et d'autre part dans la deuxième chambre de pilotage 39. Le deuxième canal de pilotage 41 est agencé pour être mis alternativement en communication avec le circuit d'alimentation 4 et le circuit de retour 5, en fonction de la position du piston de frappe 11 dans cylindre 9.

In doit être noté que les premier et second canaux de distribution 18, 20, le deuxième canal de pilotage 41 et le canal de liaison 22 sont ménagés dans le corps 8, tandis que le premier canal de pilotage 38 est ménagé en partie dans le couvercle de fermeture 12 et en partie dans le corps 8.

Les figures 4 et 5 représentent un appareil rotopercutant 2 selon une quatrième forme d'exécution. Selon cette quatrième forme d'exécution, le distributeur 42 est monté coulissant dans le cylindre 9 et comporte une portion tubulaire 43 dont l'extrémité tournée vers le piston de frappe 11 est obturée par une paroi de fond 44 délimitant, avec le piston de frappe 11 et le corps 8, la chambre de poussée 14.

Le distributeur 42 comprend en outre une portion de poussée 45 s'étendant à partir de la paroi de fond 44 selon l'axe du distributeur. La portion de poussée 45 est montée coulissante dans une portion tubulaire 46 faisant saillie de la face du couvercle de fermeture 12 tournée du côté du piston de frappe 11.

Les moyens de pilotage comportent une première chambre de pilotage 47 délimitée au moins en partie par la portion tubulaire 46 du couvercle de fermeture 12, la portion tubulaire 43 du distributeur 42 et une rainure annulaire 48 ménagée dans la face du couvercle de fermeture 12 tournée vers le piston de frappe 11. Les moyens de pilotage comportent également un premier canal de pilotage 49 débouchant d'une part dans la première chambre de pilotage 47, et plus particulièrement dans la rainure annulaire 48, et d'autre part dans le cylindre 9. Le premier canal de pilotage 49 est agencé pour être relié alternativement au circuit d'alimentation 4 et au circuit de retour 5, en fonction de la position du piston de frappe 11 dans le cylindre 9.

Les moyens de pilotage comportent en outre une deuxième chambre de pilotage 51 délimitée par le couvercle de fermeture 12 et l'extrémité libre de la portion de poussée 45, et un deuxième canal de pilotage 52, ménagé pour partie dans le couvercle 12, débouchant d'une part dans la deuxième chambre de pilotage 51 et d'autre part dans la chambre annulaire 19 reliée en permanence au circuit d'alimentation 4.

Le mouvement alternatif du distributeur 42 est obtenu par communication de la première chambre de pilotage 47 alternativement avec le circuit d'alimentation 4 et le circuit de retour 5, de telle sorte que la force résultante appliquée au distributeur s'exerce successivement dans un sens et dans l'autre.

La paroi de fond 44 du distributeur 42 possède une pluralité d'orifices calibrés 53 débouchant d'une part dans la chambre de poussée 14 et d'autre part dans la première chambre de pilotage 47, et une nervure annulaire d'étanchéité 54 tournée vers la portion tubulaire 46 et agencée pour coopérer avec l'extrémité libre de cette dernière de manière à empêcher la mise en relation de la chambre de poussée 14 et de la première chambre de pilotage 47 à travers les orifices calibrés 53.

Il doit être noté que les premier et deuxième canaux de pilotage 49, 52 sont ménagés en partie dans le couvercle de fermeture 12 et en partie dans le corps 8, et que les premier et deuxième canaux de distribution 18, 20 débouchent dans le cylindre 9.

Le fonctionnement de l'appareil représenté sur les figures 4 et 5 va maintenant être décrit.

L'état initial est celui représenté à la figure 4, dans laquelle le distributeur 42 est en position d'appui contre le couvercle de fermeture et le piston de frappe 11 est en position d'appui contre le distributeur 42. Dès que le fluide sous pression circule dans le circuit d'alimentation 4, la résultante des forces appliquées au distributeur 42 maintient celui-ci dans sa position représentée sur la figure 4, la première chambre de pilotage 47 étant reliée au circuit de retour 5 par l'intermédiaire notamment du premier canal de pilotage 49 et du piston de frappe 11. La résultante des forces appliquées au piston de frappe 11 provoque la course de frappe du piston 11 sur l'emmanchement 13, puisque la chambre de poussée 14 est reliée au circuit d'alimentation 4 par l'intermédiaire du premier canal de distribution 18.

Au cours de la course de frappe du piston de frappe 11, il se produit les opérations suivantes :
- Lorsque piston de frappe 11 a effectué une certaine portion de sa course de frappe, ce dernier établit une communication entre le circuit d'alimentation 4 et le premier canal de pilotage 49.
- La première chambre de pilotage 47 est alors à la haute pression, de telle sorte que la résultante des forces appliquées au distributeur 42 provoque un déplacement de ce dernier au contact du piston de frappe 11, comme cela est représenté sur la figure 5.
- Dans cette position du distributeur 42, ce dernier obture le débouché du premier canal de distribution 18 dans le cylindre 9, et ouvre le débouché du deuxième canal de distribution 20 dans le cylindre 9, la chambre de poussée 14 étant alors mise en communication avec le circuit de retour 5 par l'intermédiaire des orifices calibrés 53, de la première chambre de pilotage 47 et du deuxième canal de distribution 20.

Du fait de la pression exercée sur le piston de frappe 11 par le fluide sous pression contenu dans la chambre 15 et de la mise en communication de la chambre de poussée 14 avec le circuit de retour 5, la résultante des forces appliquées au piston de frappe 11 provoque la course de recul du piston 11. Lors de sa course de recul, le piston de frappe 11 entraîne avec lui le distributeur 42 jusqu'au contact sur le couvercle de fermeture 12. Le piston de frappe 11 et le distributeur 42 se retrouvent dans leur position représentée sur la figure 4, et le cycle suivant peut alors s'initier.

La figure 6 représente un dispositif de distribution qui diffère de celui représenté sur les figures 4 et 5 essentiellement en ce que la portion de poussée 45a est formée par une pièce indépendante du distributeur 42, mais dont le mouvement reste solidaire à celui du distributeur 42.

Comme il va de soi, l'invention ne se limite pas aux seules formes d'exécution de cet appareil rotopercutant, décrites ci-dessus à titre d'exemples, elle en embrasse au contraire toutes les variantes de réalisation.

## Revendications

1. Appareil rotopercutant hydraulique (2) du type perforatrice, destiné à la perforation de trous de mine, comportant :
- un carter (3) formant support,
- un mécanisme de frappe comportant un corps longitudinal (8), monté en rotation dans le carter (3) suivant l'axe (A) du corps, comprenant un cylindre (9) s'étendant selon l'axe du corps, un piston de frappe (11) monté coulissant à l'intérieur du cylindre et destiné à venir frapper un emmanchement (13) couplé à une barre de forage équipée d'un outil, et un dispositif de distribution agencé pour commander un déplacement alternatif du piston de frappe (11) suivant l'axe du corps,
- un moteur (6) agencé pour entraîner en rotation le corps (8) du mécanisme de frappe selon un axe de rotation (B) sensiblement coïncidant à l'axe du corps,
**caractérisé en ce que** le mécanisme de frappe comprend un couvercle de fermeture (12) monté sur le corps (8) et agencé pour fermer l'une des extrémités du corps, le couvercle de fermeture étant couplé en rotation à un arbre de sortie (7) du moteur et comportant au moins en partie le dispositif de distribution.

2. Appareil selon la revendication 1, **caractérisé en ce qu'**il comprend un circuit d'alimentation (4) en fluide haute pression, un circuit de retour basse pression (5), et une chambre de poussée (14) délimitée au moins en partie par le corps (8) et le piston de frappe (11) et agencée pour être mise alternativement en relation avec le circuit d'alimentation et le circuit de retour, sous l'action du dispositif de distribution.

3. Appareil selon la revendication 1 ou 2, **caractérisé en ce que** le dispositif de distribution comporte un distributeur (16, 32, 42) et des moyens de pilotage du mouvement du distributeur ménagés au moins en partie dans le couvercle de fermeture (12).

4. Appareil selon la revendication 3, **caractérisé en ce que** le distributeur (16) est monté dans un premier alésage (17) ménagé dans le couvercle de fermeture (12).

5. Appareil selon la revendication 4, **caractérisé en ce que** le distributeur (16) comprend une première face de pilotage et une deuxième face de pilotage opposée à la première face, et **en ce que** les moyens de pilotage comportent au moins un premier canal de pilotage (23) débouchant d'une part dans le cylindre (9) et d'autre part dans une première portion du premier alésage (17) située du côté de la première face du distributeur, et un deuxième canal de pilotage (24) débouchant d'une part dans le cylindre (9) et d'autre part dans une deuxième portion du premier alésage (17) située du côté de la deuxième face du distributeur, les premier et deuxième canaux de pilotage (23, 24) étant ménagés au moins en partie dans le couvercle de fermeture (12) et étant agencés pour piloter le distributeur (16) en fonction de la position du piston de frappe (11) dans le cylindre (9).

6. Appareil selon la revendication 3, **caractérisé en ce que** le distributeur (32) comprend une portion centrale (33), une première portion d'extrémité (34) s'étendant parallèlement à l'axe du distributeur et une deuxième portion d'extrémité (35) antagoniste à la première portion d'extrémité et s'étendant parallèlement à l'axe du distributeur, **en ce que** la portion centrale (32) est montée coulissante dans un deuxième alésage (36) ménagé dans le corps (8) du mécanisme de frappe, **en ce que** la première portion d'extrémité (34) est montée coulissante dans un logement ménagé dans le couvercle de fermeture (12) et débouchant dans le deuxième alésage (36), et **en ce que** la deuxième portion d'extrémité (35) est montée coulissante dans un logement ménagé dans le corps (8) et débouchant dans le deuxième alésage (36).

7. Appareil selon la revendication 6 en combinaison avec la revendication 2, **caractérisé en ce que** les moyens de pilotage comportent une première chambre de pilotage (37) délimitée par l'extrémité libre de la première portion d'extrémité (34) et le couvercle de fermeture (12), une deuxième chambre de pilotage (39) délimitée par l'extrémité libre de la deuxième portion d'extrémité (19) et le corps (8), un premier canal de pilotage (38) relié en permanence au circuit d'alimentation et débouchant dans la première chambre de pilotage (37), et un deuxième canal de pilotage (41) débouchant d'une part dans le cylindre (9) et d'autre part dans la deuxième chambre de pilotage (39), le deuxième canal de pilotage (41) étant agencé pour être mis alternativement en relation avec le circuit d'alimentation (4) et le circuit de retour (5), en fonction de la position du piston de frappe (11) dans cylindre (9).

8. Appareil selon la revendication 3 en combinaison avec la revendication 2, **caractérisé en ce que** le distributeur (42) est monté coulissant dans le cylindre (9) et comporte une portion tubulaire (43) dont l'extrémité tournée vers le piston de frappe (11) est obturée par une paroi de fond (44) délimitant, avec le piston de frappe et le corps, la chambre de poussée (14).

9. Appareil selon la revendication 8, **caractérisé en ce que** les moyens de pilotage comportent au moins une première chambre de pilotage (47) délimitée au moins en partie par le couvercle de fermeture (12) et la portion tubulaire (43) du distributeur (42), et un premier canal de pilotage (49) débouchant d'une part dans la première chambre de pilotage (47) et d'autre part dans le cylindre (9), le premier canal de pilotage (49) étant agencé pour être relié alternativement au circuit d'alimentation (4) et au circuit de retour (3), en fonction de la position du piston de frappe (11) dans le cylindre.

10. Appareil selon la revendication 9, **caractérisé en ce que** la paroi de fond (44) du distributeur (42) possède au moins un orifice calibré (53), de préférence axial, agencé pour mettre en communication la chambre de poussée (14) et la première chambre de pilotage (47).

11. Appareil selon l'une des revendications 8 à 10, **caractérisé en ce que** le dispositif de distribution comprend une portion de poussée (45) s'étendant parallèlement à l'axe du distributeur (42) et montée coulissante dans un logement ménagé dans le couvercle de fermeture (12), la portion de poussée (45) comprenant une première extrémité et une deuxième extrémité, opposée à la première extrémité, agencée pour coopérer avec la paroi de fond (44) du distributeur (42), et **en ce que** les moyens de pilotage comportent au moins une deuxième chambre de pilotage (51) délimitée par le couvercle de fermeture (12) et la première extrémité de la portion de poussée (45), et un deuxième canal de pilotage (52) débouchant dans la deuxième chambre de pilotage (51) et relié en permanence au circuit d'alimentation (4).

12. Appareil selon l'une des revendications 8 à 11, **caractérisé en ce que** le distributeur (42) est monté coulissant dans le cylindre (9) entre une première position, dite rapprochée, dans laquelle la portion tubulaire (44) du distributeur est située à proximité du couvercle de fermeture, et de préférence prend appui contre le couvercle de fermeture (12), et une deuxième position, dite éloignée, dans laquelle la portion tubulaire (44) du distributeur est située à distance du couvercle de fermeture, et **en ce que** le piston de frappe (11) est agencé pour déplacer le distributeur (42) de la deuxième positon vers la première position lors de sa course de recul.

13. Appareil selon l'une des revendications 4 à 12 en combinaison avec la revendication 2, **caractérisé en ce que** le dispositif de distribution comprend au moins un premier canal de distribution (18) débouchant d'une part dans le cylindre (9) ou l'alésage (17, 36) dans lequel est monté le distributeur et d'autre part dans une première chambre annulaire (19) délimitée par le carter (3) et le corps (8) et reliée au circuit d'alimentation (4), et un deuxième canal de distribution (20) débouchant d'une part dans le cylindre ou l'alésage dans lequel est monté le distributeur et d'autre part dans une deuxième chambre annulaire (21) délimitée par le carter (3) et le corps (8) et reliée au circuit de retour (5), les premier et second canaux de distribution (18, 20) étant agencés pour être reliés alternativement à la chambre de poussée (14) sous l'action du distributeur.

14. Appareil selon l'une des revendications 1 à 13, **caractérisé en ce qu'**il comprend des moyens de roulement disposés entre le couvercle de fermeture (12) et le carter (3).

## Patentansprüche

1. Hydraulisches Drehschlaggerät (2) des Bohrmaschinentyps, das zum Bohren von Bohrlöchern bestimmt ist, das Folgendes umfasst:
- ein Gehäuse (3), das einen Träger bildet,
- einen Schlagmechanismus, der einen Längskörper (8) umfasst, der in dem Gehäuse (3) entlang der Achse (A) des Körpers drehend montiert ist, der einen Zylinder (9) umfasst, der sich entlang der Achse des Körpers erstreckt, einen Schlagkolben (11), der gleitend im Inneren des Zylinders montiert und dazu bestimmt ist, eine Aufschrumpfung (13), die mit einer Bohrstange gekoppelt ist, die mit einem Werkzeug ausgestattet ist, zu schlagen, und eine Verteilungsvorrichtung, die eingerichtet ist, um eine abwechselnde Bewegung des Schlagkolbens (11) entlang der Achse des Körpers zu steuern,
- einen Motor (6), der eingerichtet ist, um den Körper (8) des Schlagmechanismus entlang einer Rotationsachse (B), die im Wesentlichen mit der Achse des Körpers zusammenfällt, anzutreiben,
**dadurch gekennzeichnet, dass** der Schlagmechanismus einen Verschlussdeckel (12) umfasst, der auf den Körper (8) montiert und eingerichtet ist, um eines der Enden des Körpers zu schließen, wobei der Verschlussdeckel in Drehung mit einer Ausgangswelle (7) des Motors gekuppelt ist und mindestens zum Teil die Verteilungsvorrichtung umfasst.

2. Gerät nach Anspruch 1, **dadurch gekennzeichnet, dass** es einen Hochdruck-Flüssigkeitsversorgungskreislauf (4), einen Niederdruck-Rücklaufkreislauf (5) und eine Schubkammer (14), die mindestens teilweise von dem Körper (8) und dem Schlagkolben (11) abgegrenzt ist, umfasst, und eingerichtet ist, um abwechselnd mit dem Versorgungskreislauf und dem Rücklaufkreislauf unter der Einwirkung der Verteilungsvorrichtung in Verbindung zu sein.

3. Gerät nach Anspruch 1 oder 2, **dadurch gekennzeichnet, dass** die Verteilungsvorrichtung einen Verteiler (16, 32, 42) und Steuermittel der Bewegung des Verteilers, die mindestens teilweise in dem Verschlussdeckel (12) eingerichtet sind, umfasst.

4. Gerät nach Anspruch 3, **dadurch gekennzeichnet, dass** der Verteiler (16) in eine erste Bohrung (17), die in dem Verschlussdeckel (12) eingerichtet ist, montiert ist.

5. Gerät nach Anspruch 4, **dadurch gekennzeichnet, dass** der Verteiler (16) eine erste Steuerseite und eine zweite Steuerseite, die der ersten Steuerseite gegenüber liegt, umfasst, und dass die Steuermittel mindestens einen ersten Steuerkanal (23) umfassen, der einerseits in den Zylinder (9) und andererseits in einen ersten Abschnitt der ersten Bohrung (17) mündet, der sich auf der Seite der ersten Seite des Verteilers befindet, und einen zweiten Steuerkanal (24), der einerseits in den Zylinder (9) und andererseits in einen zweiten Abschnitt der ersten Bohrung (17) mündet, der sich auf der Seite der zweiten Seite des Verteilers befindet, wobei der erste und der zweite Steuerkanal (23, 24) mindestens teilweise in dem Verschlussdeckel (12) eingerichtet und angeordnet sind, um den Verteiler (16) in Abhängigkeit von der Position des Schlagkolbens (11) in dem Zylinder (9) zu steuern.

6. Gerät nach Anspruch 3, **dadurch gekennzeichnet, dass** der Verteiler (32) einen zentralen Abschnitt (33), einen ersten Endabschnitt (34), der sich parallel zu der Achse des Verteilers erstreckt, und einen zweiten Endabschnitt (35), der gegen den ersten Endabschnitt wirkt und sich parallel zu der Achse des Verteilers erstreckt, umfasst, dass der zentrale Abschnitt (32) gleitend in der zweiten Bohrung (36), die in dem Körper (8) des Schlagmechanismus eingerichtet ist, montiert ist, dass der erste Endabschnitt (34) gleitend in einer Aufnahme montiert ist, die in dem Verschlussdeckel (12) eingerichtet ist und in die zweite Bohrung (36) mündet, und dass der zweite Endabschnitt (35) gleitend in einer Aufnahme montiert ist, die in dem Körper (8) eingerichtet ist und in die zweite Bohrung (36) mündet.

7. Gerät nach Anspruch 6, kombiniert mit Anspruch 2, **dadurch gekennzeichnet, dass** die Steuermittel eine erste Steuerkammer (37) umfassen, die durch das freie Ende des ersten Endabschnitts (34) und den Verschlussdeckel (12) abgegrenzt ist, eine zweite Steuerkammer (39), die durch das freie Ende des zweiten Endabschnitts (19) und den Körper (8) abgegrenzt ist, einen ersten Steuerkanal (38), der dauerhaft mit dem Versorgungskreislauf verbunden ist und in die erste Steuerkammer (37) mündet, und einen zweiten Steuerkanal (41), der einerseits in den Zylinder (9) und andererseits in die zweite Steuerkammer (39) mündet, wobei der zweite Steuerkanal (41) eingerichtet ist, um abwechselnd mit dem Versorgungskreislauf (4) und dem Rücklaufkreislauf (5) in Abhängigkeit von der Position des Schlagkolbens (11) in dem Zylinder (9) verbunden zu sein.

8. Gerät nach Anspruch 3, kombiniert mit Anspruch 2, **dadurch gekennzeichnet, dass** der Verteiler (42) gleitend in dem Zylinder (9) montiert ist und einen röhrenförmigen Abschnitt (43) umfasst, dessen Ende, das zu dem Schlagkolben (11) zeigt, durch eine Bodenwand (44) verschlossen ist, die mit dem Schlagkolben und dem Körper die Schubkammer (14) abgrenzt.

9. Gerät nach Anspruch 8, **dadurch gekennzeichnet, dass** die Steuermittel mindestens eine erste Steuerkammer (47) umfassen, die mindestens zum Teil durch den Verschlussdeckel (12) und den röhrenförmigen Abschnitt (43) des Verteilers (42) abgegrenzt ist, und einen ersten Steuerkanal (49), der einerseits in die erste Steuerkammer (47) und andererseits in den Zylinder (9) mündet, wobei der erste Steuerkanal (49) eingerichtet ist, um abwechselnd mit dem Versorgungskreislauf (4) und dem Rücklaufkreislauf (3) in Abhängigkeit von der Position des Schlagkolbens (11) in dem Zylinder verbunden zu sein.

10. Gerät nach Anspruch 9, **dadurch gekennzeichnet, dass** die Bodenwand (44) des Verteilers (42) mindestens eine kalibrierte Öffnung (53) umfasst, die vorzugsweise axial ist, die eingerichtet ist, um die Schubkammer (14) und die erste Steuerkammer (47) zu verbinden.

11. Gerät nach einem der Ansprüche 8 bis 10, **dadurch gekennzeichnet, dass** die Verteilungsvorrichtung einen Schubabschnitt (45) umfasst, der sich parallel zu der Achse des Verteilers (42) erstreckt und gleitend in einer Aufnahme montiert ist, die in dem Verschlussdeckel (12) eingerichtet ist, wobei der Schubabschnitt (45) ein erstes Ende und ein zweites Ende, das dem ersten Ende gegenüber liegt, umfasst, das eingerichtet ist, um mit der Bodenwand (44) des Verteilers (42) zusammenzuwirken, und dass die Steuermittel mindestens eine zweite Steuerkammer (51) umfassen, die durch den Verschlussdeckel (12) und das erste Ende des Schubabschnitts (45) abgegrenzt ist, und einen zweiten Steuerkanal (52), der in die zweite Steuerkammer (51) mündet und dauerhaft mit dem Versorgungskreislauf verbunden ist.

12. Gerät nach einem der Ansprüche 8 bis 11, **dadurch gekennzeichnet, dass** der Verteiler (42) gleitend in dem Zylinder (9) zwischen einer ersten Position, angenäherte Position genannt, in der der röhrenförmige Abschnitt (44) des Verteilers in der Nähe des Verschlussdeckels liegt und vorzugsweise gegen den Verschlussdeckel (12) anliegt, und einer zweiten Position, entfernte Position genannt, in der der röhrenförmige Abschnitt (44) des Verteilers von dem Verschlussdeckel entfernt ist, montiert ist, und dass der Schlagkolben (11) eingerichtet ist, um den Verteiler (42) bei seinem Rücklaufhub von der zweiten Position zu der ersten Position zu bewegen.

13. Gerät nach einem der Ansprüche 4 bis 12, kombiniert mit Anspruch 2, **dadurch gekennzeichnet, dass** die Verteilungsvorrichtung mindestens einen ersten Verteilerkanal (18), der einerseits in den Zylinder (9) oder die Bohrung (17, 36), in der der Verteiler montiert ist, mündet, und andererseits in eine erste ringförmige Kammer (19), die durch das Gehäuse (3) und den Körper (8) abgegrenzt und mit dem Versorgungskreislauf (4) verbunden ist, und einen zweiten Verteilerkanal (20), der einerseits in den Zylinder oder die Bohrung, in der der Verteiler montiert ist, und andererseits in eine zweite ringförmige Kammer (21), die von dem Gehäuse (3) und dem Körper (8) abgegrenzt ist, mündet und mit dem Rücklaufkreislauf (5) verbunden ist, umfasst, wobei der erste und der zweite Verteilerkanal (18, 20) eingerichtet sind, um abwechselnd mit der Schubkammer (14) unter der Einwirkung des Verteilers verbunden zu sein.

14. Gerät nach einem der Ansprüche 1 bis 13, **dadurch gekennzeichnet, dass** es Rollmittel umfasst, die zwischen dem Verschlussdeckel (12) und dem Gehäuse (3) angeordnet sind.

## Claims

1. A hydraulic rotary percussive device (2) of the drilling type, intended to drill boreholes, including:
- casing (3) forming a support,
- a striking mechanism including a longitudinal body (8), rotatably mounted in the casing (3) along the axis (A) of the body, comprising a cylinder (9) extending along the axis of the body, a striking piston (11) slidingly mounted inside the cylinder and intended to strike a shank (13) coupled to a drill rod equipped with a tool, and a distribution device arranged to control an alternating movement of the striking piston (11) along the axis of the body,
- a motor (6) arranged to drive the body (8) of the striking mechanism in rotation along an axis of rotation (B) substantially coinciding with the axis of the body,
**characterized in that** the striking mechanism comprises a closing lid (12) mounted on the body (8) and arranged to close one of the ends of the body, the closing lid being coupled in rotation to an output shaft (7) of the motor and including the distribution device at least in part.

2. The device according to claim 1, **characterized in that** it comprises a high-pressure fluid supply circuit (4), a low-pressure return circuit (5), and a pushing chamber (14) defined at least in part by the body (8) and the striking piston (11) and arranged to be alternatingly connected with the supply circuit and the return circuit, under the action of the distribution device.

3. The device according to claim 1 or 2, **characterized in that** the distribution device includes a distributor (16, 32, 42) and means for controlling the movement of the distributor arranged at least partially in the closing lid (12).

4. The device according to claim 3, **characterized in that** the distributor (16) is mounted in a first bore (17) formed in the closing lid (12).

5. The device according claim 4, **characterized in that** the distributor (16) comprises a first control face and a second control face opposite the first face, and **in that** the control means includes at least a first control channel (23) emerging on one hand in the cylinder (9) and on the other hand in a first portion of the first bore (17) situated on the side of the first face of the distributor, and a second control channel (24) emerging on one hand in the cylinder (9) and on the other hand in a second portion of the first bore (17) situated on the side of the second face of the distributor, the first and second control channels (23, 24) being formed at least partially in the closing lid (12) and being arranged to steer the distributor (16) as a function of the position of the striking piston (11) in the cylinder (9).

6. The device according to claim 3, **characterized in that** the distributor (32) comprises a central portion (33), a first end portion (34) extending parallel to the axis of the distributor and a second end portion (35) antagonistic to the first end portion and extending parallel to the axis of the distributor, **in that** the central portion (32) is slidingly mounted in a second bore (36) formed in the body (8) of the striking mechanism, **in that** the first end portion (34) is slidingly mounted in a housing formed in the closing lid (12) and emerging in the second bore (36), and **in that** the second end portion (35) is slidingly mounted in a housing formed in the body (8) and emerging in the second bore (36).

7. The device according to claim 6 in combination with claim 2, **characterized in that** the control means includes a first control chamber (37) defined by the free end of the first end portion (34) and the closing lid (12), a second control chamber (39) defined by the free end of the second end portion (19) and the body (8), a first control channel (38) continuously connected to the supply circuit and emerging in the first control chamber (37), and a second control channel (41) emerging on one hand in the cylinder (9) and on the other hand in the second control chamber (39), the second control channel (41) being arranged to be alternatingly connected with the supply circuit (4) and the return circuit (5), depending on the position of the striking piston (11) in the cylinder (9).

8. The device according to claim 3 in combination with claim 2, **characterized in that** the distributor (42) is slidingly mounted in the cylinder (9) and includes a tubular portion (43) whereof the end turned toward the striking piston (11) is covered by a back wall (44) defining, with the striking piston (11) and the body, the pushing chamber (14).

9. The device according to claim 8, **characterized in that** the control means includes at least a first control chamber (47) defined at least in part by the closing lid (12) and the tubular portion (43) of the distributor (42), and a first control channel (49) emerging on one hand in the first control chamber (47) and on the other hand in the cylinder (9), the first control channel (49) being arranged to be alternatingly connected to the supply circuit (4) and the return circuit (3), depending on the position of the striking piston (11) in the cylinder.

10. The device according to claim 9, **characterized in that** the back wall (44) of the distributor (42) has at least one calibrated orifice (53), preferably axial, arranged to connect the pushing chamber (14) and the first control chamber (47).

11. The device according to any of claims 8 to 10, **characterized in that** the distribution device comprises a pushing portion (45) extending parallel to the axis of the distributor (42) and slidingly mounted in a housing arranged in the closing lid (12), the pushing portion (45) comprising an end portion and a second end, opposite the first end, arranged to cooperate with the back wall (44) of the distributor (42), and **in that** the control means includes at least a second control chamber (51) defined by the closing lid (12) and the first end of the pushing portion (45), and a second control channel (52) emerging in the second control chamber (51) and continuously connected to the supply circuit (4).

12. The device according to any of claims 8 to 11, **characterized in that** the distributor (42) is slidingly mounted in the cylinder (9) between a first so-called close position, in which the tubular portion (44) of the distributor is situated near the closing lid, and preferably bears on the closing lid (12), and a second so-called distant position, in which the tubular portion (44) of the distributor is situated away from the closing lid, and **in that** the striking piston (11) is arranged to move the distributor (42) from the second position toward the first position during its backward movement.

13. The device according to any of claims 4 to 12 in combination with claim 2, **characterized in that** the distribution device comprises at least a first distribution channel (18) emerging on one hand in the cylinder (9) or bore (17, 36) in which the distributor is mounted and on the other hand in a first annular chamber (19) defined by the casing (3) and the body (8) and connected to the supply circuit (4), and a second distribution channel (20) emerging on one hand in the cylinder or bore in which the distributor is mounted and on the other hand in a second annular chamber (21) defined by the casing (3) and the body (8) and connected to the return circuit (5), the first and second distribution channels (18, 20) being arranged to be alternatingly connected to the pushing chamber (14) under the action of the distributor.

14. The device according to any of claims 1 to 13, wherein it comprises rolling means arranged between the closing lid (12) and the casing (3).
